# EUROPÄISCHE PATENTSCHRIFT

(11) **EP 0 618 050 B1**
(45) Veröffentlichungstag und Bekanntmachung des Hinweises auf die Patenterteilung: **15.05.1996**
(21) Anmeldenummer: 94101254.4
(22) Anmeldetag: 28.01.1994
(51) Int. Cl.: B27C 1/10

(54) **Handhobelmaschine**
Hand plane
Rabot à main

(30) Priorität: 30.03.1993 DE 4310270
(43) Veröffentlichungstag der Anmeldung: 05.10.1994
(73) Patentinhaber: Festo KG, D-73728 Esslingen (DE)
(72) Erfinder: Steimel, Johannes, Dr., D-73272 Neidlingen (DE)
(74) Vertreter: Reimold, Otto, Dr. Dipl.-Phys.

(56) Entgegenhaltungen:
- BE-A- 690 361
- FR-A- 2 471 262
- US-A- 1 900 336
- US-A- 2 562 832
- US-A- 2 600 279
- US-A- 3 126 929
- US-A- 4 363 343

## Beschreibung

Die Erfindung betrifft eine Handhobelmaschine mit einem in einem Flachbereich des Maschinengehäuses quer zur Vorschubrichtung gelagerten und motorisch angetriebenen Hobelwerkzeug, das an der Maschinenunterseite zwischen einer höhenverstellbaren vorderen Einlauftischplatte und einer zum Flugkreis des Hobelwerkzeugs tangentialen hinteren Auslauftischplatte zur Werkstückbearbeitung freiliegt, mit einem hinter dem Hobelwerkzeug angeordneten und mit diesem über eine in einem seitlichen Gehäuseansatz enthaltene Kraftübertragungseinrichtung verbundenen Antriebsmotor und mit einem in Vorschubrichtung längliche Gestalt aufweisenden Handgriff, der sich an der Maschinenoberseite von einer ungefähr im Bereich vertikal oberhalb des Hobelwerkzeugs an einem vor dem Flachbereich hoch stehenden Gehäusebereich gelegenen vorderen Ansatzstelle ausgehend oberhalb eines sein Umgreifen mit der Hand ermöglichenden, unten von dem sich über eine der Handgrifflänge im wesentlichen entsprechende Länge erstreckenden Flachbereich begrenzten Greif-Zwischenraums mit einer mindestens einer Handbreite entsprechenden Länge nach hinten zu einer hinteren Ansatzstelle erstreckt.

Bei einer aus der US-A-4 363 343 bekannten Handhobelmaschine dieser Art befindet sich der Antriebsmotor verhältnismäßig nahe beim Hobelwerkzeug im gleichzeitig den seitlichen Gehäuseansatz bildenden Flachbereich des Maschinengehäuses, der nach hinten hin bis zu einer vom Antriebsmotor bestimmten Höhe ansteigt. Dabei übergreift der Handgriff den den Antriebsmotor enthaltenden Gehäusebereich, hinter dem die hintere Ansatzstelle des Handgriffs angeordnet ist. Auf diese Weise erstreckt sich der Handgriff entsprechend weit nach hinten und steht verhältnismäßig weit nach oben vor.

Dies erfordert zum einen an der Maschinenoberseite verhältnismäßig viel Platz. Zum anderen ergibt sich ein Abstand in Vorschubrichtung zwischen dem Maschinenschwerpunkt und der Lage der die Maschine an dem Handgriff haltenden Hand, was bei einem Einhandbetrieb die Führung der Maschine über das Werkstück beeinträchtigt.

Der vorliegenden Erfindung liegt deshalb die Aufgabe zugrunde, eine Handhobelmaschine mit den eingangs genannten Merkmalen zu schaffen, die in kleiner, handlicher Bauweise, insbesondere mit niedriger Bauhöhe, ausgeführt werden kann und die für eine Einhandbedienung geeignet ist.

Diese Aufgabe wird erfindungsgemäß dadurch gelöst, daß das Hobelwerkzeug einen kleineren Durchmesser als der Antriebsmotor aufweist, daß der den Antriebsmotor aufnehmende Gehäusebereich hinter dem Flachbereich mit Bezug auf diesen hochsteht, daß die hintere Ansatzstelle von der Vorderseite des den Antriebsmotor enthaltenden Gehäusebereichs gebildet wird und daß der Gehäuse-Flachbereich eine durch den Werkzeugdurchmesser bestimmte Höhe aufweist, die geringer als die Höhe des seitlichen Gehäuseansatzes ist.

Auf diese Weise befindet sich der Antriebsmotor hinter dem Flachbereich und dem Handgriff, so daß sich eine mit Bezug auf den Handgriff günstigere Schwerpunktlage ergibt. Ferner erhält man einen tiefer liegenden Flachbereich, dessen Höhe nur noch vom Werkzeugdurchmesser und nicht mehr vom Antriebsmotor und der Kraftübertragungseinrichtung bestimmt wird. Daher kann der Handgriff weiter unten verlaufen, so daß die Handhobelmaschine wesentlich niedriger ist.

Aus der US-A-2 600 279 geht eine Handhobelmaschine hervor, bei der die Kraftübertragungseinrichtung in Gestalt einer Welle neben dem Maschinengehäuse oberhalb von diesem verläuft.

Bei einer zweckmäßigen Ausgestaltung ist vorgesehen, daß die Einlauftischplatte an der Unterseite des vor dem Flachbereich hochstehenden und die vordere Ansatzstelle bildenden Gehäusebereichs angeordnet ist und daß dieser Gehäusebereich die Verstelleinrichtung zur Höhenverstellung der Einlauftischplatte enthält und an seiner Vorderseite die Betätigungseinrichtung für die Verstelleinrichtung aufweist. Auch dies trägt zur kleinen und handlichen Bauweise bei.

Ein Ausführungsbeispiel der Erfindung wird nun anhand der Zeichnung erläutert. Es zeigen:
- Figur 1: eine erfindungsgemäße Handhobelmaschine in Seitenansicht gemäß Pfeil I in Figur 3,
- Figur 2: die gleiche Handhobelmaschine in entgegengesetzter Seitenansicht gemäß Pfeil II in Figur 3,
- Figur 3: eine Draufsicht von oben und
- Figur 4: eine Schrägansicht wiederum der gleichen Maschine.

Die Handhobelmaschine 1 weist ein Maschinengehäuse 2 auf, das in üblicher Weise aus mehreren Gehäusebereichen zusammengesetzt ist. In dem Maschinengehäuse 2 ist ein mit seiner Achslinie quer zur Vorschubrichtung 4, die mit der Längsrichtung der Handhobelmaschine 1 zusammenfällt, verlaufendes Hobelwerkzeug 3 gelagert, das motorisch zu einer Rotationsbewegung angetrieben werden kann. Das Hobelwerkzeug 3 weist eine walzenartige Gestalt mit mindestens einem am Umfang angeordneten Hobelmesser auf, das die spanabtragende Bearbeitung eines beispielsweise aus Holz bestehenden Werkstücks 5 bewirkt. Das Hobelwerkzeug 3 liegt an der Maschinenunterseite frei, damit es mit dem Werkstück 5 in Eingriff gelangen kann. Dabei befindet sich an der Maschinenunterseite vor dem Hobelwerkzeug 3 eine höhenverstellbare Einlauftischplatte 6, die beim Führen der Handhobelmaschine über die zu hobelnde Fläche des Werkstücks 5 hinweg auf dem noch ungehobelten Werkstück aufliegt, und hinter dem Hobelwerkzeug 3 eine feststehende Auslauftischplatte 7, deren auf dem bereits gehobelten Werkstückbereich aufliegende Unterseite tangential zum Flugkreis des Hobelwerkzeugs 3 verläuft.

Wenn hier und im folgenden von "vorne" und "hinten" od.dgl. gesprochen wird, so wird damit auf die Vorschubrichtung 4 Bezug genommen.

Hinter dem Hobelwerkzeug 3 ist ein gestrichelt angedeuteter Antriebsmotor 8 angeordnet, der im Bereich einer der beiden Maschinenseiten mit dem Hobelwerkzeug 3 über eine Kraftübertragungseinrichtung verbunden ist, die von einem Antriebsriemen 9 od.dgl. gebildet werden kann, der endlos einerseits über ein Antriebsrad 10 des Motors 8 und andererseits über ein mit der Welle des Hobelwerkzeugs 3 verbundenes Wellenrad 11 läuft.

Zum Halten und Führen der Handhobelmaschine 1 bei der Werkstückbearbeitung dient ein Handgriff 12, der an der Maschinenoberseite angeordnet ist und in Vorschubrichtung längliche Gestalt aufweist. Dabei erstreckt sich der Handgriff 12 von einer ungefähr im Bereich vertikal oberhalb des Hobelwerkzeugs 3 gelegenen vorderen Ansatzstelle 13 ausgehend nach hinten zu einer hinteren Ansatzstelle 14, wobei unterhalb des zwischen den beiden Ansatzstellen 13,14 verlaufenden Handgriffs 12 ein Greif-Zwischenraum 15 ausgebildet ist, der ein Umgreifen des Handgriffs 12 mit der Hand gestattet, d.h. beim Halten der Handhobelmaschine greift die betreffende Hand mit den Fingern durch den Greif-Zwischenraum 15. Aufgrund des Greif-Zwischenraums 15 könnte man bei dem Handgriff 12 auch von einem bügelartigen Griff sprechen. Seine parallel zur Vorschubrichtung 4 gemessene Länge entspricht mindestens einer Handbreite, damit er bequem gehalten werden kann. An der Unterseite des Handgriffs 12 kann sich im Bereich des Zeigefingers ein den Antriebsmotor 8 ein- bzw. ausschaltender Druckschalter 16 befinden.

Der Durchmesser des Hobelwerkzeugs 3 ist kleiner als der des Antriebsmotors 8. Dies ermöglicht es, den das Hobelwerkzeug 3 aufnehmenden Gehäusebereich als Gehäuse-Flachbereich 17 auszubilden, der eine mit Bezug auf den den Antriebsmotor 8 enthaltenden Gehäusebereich 18 geringere Höhe besitzt, die durch den Werkzeugdurchmesser bestimmt wird. Der Motor-Gehäusebereich 18 steht also mit nach oben hin über den Gehäuse-Flachbereich 17 vor, wobei er am hinteren Ende der Handhobelmaschine angeordnet ist. Von der Rückseite des Motor-Gehäusebereichs 18 geht das elektrische Anschlußkabel 19 ab.

Der Gehäuse-Flachbereich 17 weist eine im wesentlichen der Länge des Handgriffs 12 entsprechende Länge auf und begrenzt den Greif-Zwischenraum 15 nach unten hin. Dabei ist das Hobelwerkzeug 3 im vorderen Endbereich des Flachbereichs 17 untergebracht, wobei sich der Flachbereich 17 nach hinten bis zum Motor-Gehäusebereich 18 erstreckt. Zwischen dem Hobelwerkzeug 3 und dem Motor-Gehäusebereich 18 kann die Oberseite des Flachbereichs 17 auch unter die Oberkante des Hobelwerkzeugs 3 abgesenkt sein.

Diese niedrige Bauweise des unter dem Handgriff 12 befindlichen und von diesem durch den Greif-Zwischenraum 15 getrennten Gehäuse-Flachbereich 17 ermöglicht es, den Handgriff 12 verhältnismäßig tief, d.h. mit verhältnismäßig geringem Abstand zur Maschinenunterseite anzuordnen. Dabei ist der Motor 8 bzw. der ihn aufnehmende Gehäusebereich 18 so weit nach hinten versetzt, daß der Greif-Zwischenraum 15 und mit diesem der Handgriff 12 ausreichend lang sind, um die Hobelmaschine bequem mit der Hand halten und sicher über das Werkstück führen zu können. Dabei befindet sich der Maschinenschwerpunkt unterhalb des Handgriffs 12. Die Bedienung der Maschine kann mit einer einzigen Hand erfolgen, so daß es sich sozusagen um einen Einhandhobel handelt.

Vor dem Flachbereich 17 steht ein Gehäusebereich 20 hoch, von dem oben der Handgriff 12 nach hinten hin abgeht (vordere Ansatzstelle 13). Von hier aus erstreckt sich der Handgriff 12 nach hinten bis zur Vorderseite 21 des den Antriebsmotor 8 enthaltenden Gehäusebereichs 18 (hintere Ansatzstelle 14). Dabei kann der Handgriff 12, wie aus der Zeichnung hervorgeht, von vorne nach hinten einen leicht nach unten gebogenen Verlauf nehmen, was das Halten der Maschine bei der Vorschubbewegung begünstigt.

Der Flachbereich 17 ist etwa so breit (Breite B) wie das Hobelwerkzeug 3 lang ist. Der Handgriff 12 erstreckt sich etwa in halber Breite B über den Flachbereich 17 hinweg nach hinten. Die vorne angeordnete Einlauftischplatte 6 ist an der Unterseite des vor dem Gehäuse-Flachbereich 17 hochstehenden und oben die vordere Ansatzstelle 13 bildenden Gehäusebereichs 20 angeordnet. Die zur Höhenverstellung der Einlauftischplatte 6 erforderliche Verstelleinrichtung ist in diesem hochstehenden Gehäusebereich 20 untergebracht, der die Maschinenvorderseite bildet. An seiner vorderen Stirnseite des hochstehenden Gehäusebereichs 20 ist beim Ausführungsbeispiel ein Drehknopf 22 zum Betätigen der Verstelleinrichtung angeordnet. Es versteht sich, daß anstelle des Drehknopfes 22 auch eine andere Betätigung vorgesehen werden kann.

Die von dem Antriebsriemen 9 gebildete Kraftübertragungseinrichtung zwischen dem Antriebsmotor 8 und dem Hobelwerkzeug 3 verläuft, wie bereits erwähnt, seitlich an der Maschine. Die Kraftübertragungseinrichtung ist daher seitlich versetzt mit Bezug auf den Handgriff 12 angeordnet, so daß sie den Greif-Zwischenraum 15 unbeeinflußt läßt. Daher kann der Gehäuse-Flachbereich 17 geringere Höhe als ein seitlich an diesen angesetzter Gehäuseansatz 23 aufweisen, der die Kraftübertragungseinrichtung enthält. Da beim Ausführungsbeispiel das Antriebsrad 10 des Motors 8 größeren Durchmesser als das Wellenrad 11 des Hobelwerkzeugs 3 aufweist, verläuft das obere Trum des Antriebsriemens 9 von hinten oben keilähnlich schräg nach vorne unten zum Wellenrad 11. Die Oberseite des Gehäuseansatzes 23 nimmt einen entsprechend abgeschrägten Verlauf, wobei sie am vorderen Ende in gleicher Höhe wie die Oberseite des Gehäuse-Flachbereichs 17 liegen kann.

Abschließend wird noch darauf hingewiesen, daß die Zeichnung nur schematisch gehalten ist und daß auf sonstige übliche Einzelheiten der Handhobelmaschine, die abseits der Erfindung stehen, nicht eingegangen worden ist.

## Patentansprüche

1. Handhobelmaschine (1) mit einem in einem Flachbereich (17) des Maschinengehäuses (2) quer zur Vorschubrichtung (4) gelagerten und motorisch angetriebenen Hobelwerkzeug (3), das an der Maschinenunterseite zwischen einer höhenverstellbaren vorderen Einlauftischplatte (6) und einer zum Flugkreis des Hobelwerkzeugs (3) tangentialen hinteren Auslauftischplatte (7) zur Werkstückbearbeitung freiliegt, mit einem hinter dem Hobelwerkzeug (3) angeordneten und mit diesem über eine in einem seitlichen Gehäuseansatz (23) enthaltene Kraftübertragungseinrichtung (9) verbundenen Antriebsmotor (8) und mit einem in Vorschubrichtung (4) längliche Gestalt aufweisenden Handgriff (12), der sich an der Maschinenoberseite von einer ungefähr im Bereich vertikal oberhalb des Hobelwerkzeugs (3) an einem vor dem Flachbereich (17) hochstehenden Gehäusebereich (20) gelegenen vorderen Ansatzstelle (13) ausgehend oberhalb eines sein Umgreifen mit der Hand ermöglichenden, unten von dem sich über eine der Handgrifflänge im wesentlichen entsprechende Länge erstreckenden Flachbereich (17) begrenzten Greif-Zwischenraums (15) mit einer mindestens einer Handbreite entsprechenden Länge nach hinten zu einer hinteren Ansatzstelle (14) erstreckt, dadurch gekennzeichnet, daß das Hobelwerkzeug (3) einen kleineren Durchmesser als der Antriebsmotor (8) aufweist, daß der den Antriebsmotor (8) aufnehmende Gehäusebereich (18) hinter dem Flachbereich (17) mit Bezug auf diesen hochsteht, daß die hintere Ansatzstelle (14) von der Vorderseite (21) des den Antriebsmotor (8) enthaltenden Gehäusebereichs (18) gebildet wird und daß der Gehäuse-Flachbereich (17) eine durch den Werkzeugdurchmesser bestimmte Höhe aufweist, die geringer als die Höhe des seitlichen Gehäuseansatzes (23) ist.

2. Handhobelmaschine nach Anspruch 1, dadurch gekennzeichnet, daß die Einlauftischplatte (6) an der Unterseite des vor dem Flachbereich (17) hochstehenden und die vordere Ansatzstelle (13) bildenden Gehäusebereichs (20) angeordnet ist und daß dieser Gehäusebereich (20) die Verstelleinrichtung zur Höhenverstellung der Einlauftischplatte (6) enthält und an seiner Vorderseite eine Betätigungseinrichtung (Drehknopf 22) für die Verstelleinrichtung aufweist.

## Claims

1. Hand-operated planer (1) with a motor-driven planing tool (3) mounted in a flat section (17) of the machine housing (2) at right-angles to the feed direction (4), which is exposed for workpiece machining on the underside of the machine between a height-adjustable front feed platen (6) and a rear discharge platen (7) at a tangent to the circular path of the planing tool (3), with a drive motor (8) mounted behind the planing tool (3) and connected to the latter via a power transmission unit (9) contained in a side housing extension (23), and with a handle (12) elongated in the feed direction (4) and extending from a front attachment point (13) approximately in the area vertically above the planing tool (3) lying on a housing section (20) extending upwards in front of the flat section (17), above an intermediate grip area (15) which facilitates grasping by the hand with a length corresponding to at least a hand-width, bounded below by the flat section (17) extending over a length corresponding essentially to the length of the handle, rearwards to a rear attachment point (14), characterized in that the planing tool (3) has a smaller diameter than the drive motor (8), that the housing section (18) accommodating the drive motor (8) extends upwards behind and with reference to the flat section (17), that the rear attachment point (14) is formed by the front side (21) of the housing section (18) containing the drive motor, and that the housing flat section (17) has a height determined by the tool diameter, which is less than the height of the side housing extension (23).

2. Hand-operated planer according to claim 1, characterized in that the feed platen (6) is located on the underside of the housing section (20) extending upwards in front of the flat section (17) and forming the front attachment point (13), and that this housing section (20) contains the adjustment device for vertical adjustment of the feed platen (6) and has on its front side an actuating element (knob 22) for the adjustment device.

## Revendications

1. Machine à raboter manuelle (1) avec un outil à raboter (3) motorisé et monté dans une zone plate (17) du carter (2) de la machine transversalement au sens d'avance (4), qui est dégagé pour le travail d'une pièce, sur la face inférieure de la machine, entre une plaque de table d'entrée (6) avant, réglable en hauteur et une plaque de table de sortie (7) arrière, tangentielle au cercle de trajectoire de l'outil à raboter (3), avec un moteur d'entraînement (8) placé derrière l'outil à raboter (3) et relié à celui-ci par un dispositif de transmission de force (9), logé dans une partie en saillie latérale (23) du carter, et avec une poignée (12) présentant une forme allongée dans le sens d'avance (4), qui s'étend sur la face supérieure de la machine, à partir d'un point d'attache (13) avant situé sensiblement verticalement au-dessus de l'outil à raboter (3), sur une zone de carter (20) s'étendant verticalement devant la zone plate (17), au-dessus d'un espace intermédiaire de prise (15), permettant de l'entourer avec la main, limité à la partie inférieure par la zone plate (17) s'étendant sur une longueur correspondant sensiblement à la longueur de la poignée, avec une longueur correspondant au moins à une largeur de main, vers l'arrière, jusqu'à un point d'attache (14) arrière, caractérisée en ce que l'outil à raboter (3) présente un plus petit diamètre que le moteur d'entraînement (8), en ce que la zone de carter (18) logeant le moteur d'entraînement (8) est relevée derrière la zone plate (17), par rapport à celle-ci, en ce que le point d'attache (14) arrière est formé par la face avant (21) de la zone de carter (18) logeant le moteur d'entraînement (8) et en ce que la zone plate (17) du carter présente une hauteur déterminée dans le diamètre de l'outil, qui est inférieure à la hauteur de la partie en saillie latérale (23) du carter.

2. Machine à raboter manuelle selon la revendication 1, caractérisée en ce que la plaque de table d'entrée (6) est placée sur la face inférieure de la zone de carter (20) s'étendant verticalement devant la zone plate (17) et formant le point d'attache (13) avant et en ce que cette zone de carter (20) contient le dispositif de réglage pour le réglage en hauteur de la plaque de table d'entrée (6) et présente sur sa face avant un dispositif d'actionnement (bouton tournant 22) pour le dispositif de réglage.
